# EUROPÄISCHE PATENTSCHRIFT

(11) **EP 3 762 194 B1**
(45) Veröffentlichungstag und Bekanntmachung des Hinweises auf die Patenterteilung: **13.04.2022**
(21) Anmeldenummer: 19705740.9
(22) Anmeldetag: 14.02.2019
(51) Int. Cl.: B26D 5/08, B26D 7/26

(54) **MESSERAUFNAHME FÜR EINE VORRICHTUNG ZUM AUFSCHNEIDEN VON LEBENSMITTELPRODUKTEN**
KNIFE RECEIVER FOR AN APPARATUS FOR SLICING FOOD PRODUCTS
LOGEMENT DE LAMES POUR UN DISPOSITIF DE DÉCOUPE DE PRODUITS ALIMENTAIRES

(30) Priorität: 09.03.2018 DE 102018203619
(43) Veröffentlichungstag der Anmeldung: 13.01.2021
(73) Patentinhaber: GEA Food Solutions Germany GmbH, 35216 Biedenkopf-Wallau (DE)
(72) Erfinder: SCHEUER, Jörg-Erwin, 76689 Karlsdorf-Neuthard (DE)
(74) Vertreter: Kutzenberger Wolff & Partner
(86) Internationale Anmeldenummer: PCT/EP2019/053664
(87) Internationale Veröffentlichungsnummer: WO 2019/170383

(56) Entgegenhaltungen:
- WO-A1-2015/154871
- DE-A1-102009 011 399
- DE-A1-102013 200 403
- US-A1- 2015 367 523

## Beschreibung

### Hintergrund der Erfindung

Die Erfindung geht aus von einer Messeraufnahme für eine Vorrichtung zum Aufschneiden von Lebensmittelprodukten, insbesondere Hochleistungs-Slicer, mit einem Aufnahmekopf zur Aufnahme eines Schneidmessers, einer Rotationseinrichtung zur Rotation des Aufnahmekopfs um eine Messerachse und einer Orbitereinrichtung, die zur Bewegung des Aufnahmekopfs auf einer Kreisbahn vorgesehen ist.

Solche Messeraufnahmen für Hochleistungs-Slicer sind aus dem Stand der Technik hinlänglich bekannt. Beispielsweise offenbart die Druckschrift EP 2 072 197 A1 eine Aufschneidevorrichtung zum Aufschneiden von Lebensmitteln, wie Wurst-, Fleisch- oder Käseriegeln bekannt. Die Aufschneidevorrichtung weist ein rotierendes Schneidemesser auf, welches ein Kreismesser oder ein Sichelmesser (auch als Spiralmesser bezeichnet) sein kann.

Bei Aufschneidmaschinen werden heutzutage mit verhältnismäßig hohen Taktzahlen Scheiben von dem Lebensmittelriegel abgetrennt. Die Lebensmittel liegen hierbei auf einer Produktauflage auf und werden von dieser schrittweise oder kontinuierlich gegen das Schneidmesser transportiert. Bei sehr hohen Schneidleistungen besteht die Notwendigkeit, Leerschritte, d. h. Bewegungen des Schneidmessers, bei denen keine Lebensmittelscheibe von dem Lebensmittelriegel abgetrennt wird, vorzusehen. Um Leerschnitte zu erzeugen, ist es zum einen möglich, das Lebensmittel durch einen von der Schneidebene weg gerichteten Rückzugshub zu realisieren. Weiterhin ist es möglich, einen Leerschnitt durch eine vorzugsweise axiale Verschiebung des Messers zu erzeugen, wie die Druckschrift EP 2 072 197 A1 vorschlägt.

Es wird in der zitierten Druckschrift EP 2 072 197 A1 bereits darauf hingewiesen, dass während des Schneidvorgangs Sichelmesser typischerweise nur eine Eigenrotation durchführen, während Kreismesser zusätzlich auch noch planetenartig umlaufend auf einer Kreisbahn geführt werden. Beim Sichelmesser wird die erforderliche Relativbewegung zwischen der Messerschneide und dem zu schneidenden Produkt durch die Formgebung des Messers erzielt, während beim Kreismesser die Relativbewegung durch die planetarische Umlaufbewegung erzeugt wird. Beide Messertypen haben jeweils ihre individuellen Vorteile: So können mit Sichelmessern in der Regel höhere Schnittgeschwindigkeiten erzielt werden, wohingegen planetarisch umlaufende Kreismesser saubere Schnittkanten und somit eine bessere Schneidqualität gewährleisten. Die Druckschrift DE 10 2009 011399 A1 zeigt eine Schneidmaschine mit einem in planetarischer Umlaufbewegung angetriebenen Kreismesser, entsprechend dem Oberbegriff von Anspruch 1.

Nachteilig ist, dass aufgrund der unterschiedlichen Antriebsprinzipien ein und dieselbe Aufschneidevorrichtung nicht wahlweise je nach momentaner Anforderung mit einem Kreismesser oder einem Sichelmesser zu bestücken ist, da die Messeraufnahme entweder für einen planetarischen Umlauf vorgesehen ist, so dass nicht ohne Weiteres ein Sichelmesser montiert werden kann, oder ohne planetarischen Umlauf vorgesehen ist, so dass kein Kreismesser ohne Weiteres montierbar ist. Die Umrüstzeiten der Auschneidemaschine sind daher verhältnismäßig lang.

### Offenbarung der Erfindung

Es ist eine Aufgabe der vorliegenden Erfindung die im Zusammenhang mit dem Stand der Technik genannten Nachteile zu vermeiden und eine Messeraufnahme bereitzustellen, welche wahlweise mit einem Sichelmesser oder einem Kreismesser bestückt werden kann und deren Umrüstung ohne großen Aufwand und zeiteffizient möglich ist.

Die Aufgabe der vorliegenden Erfindung wird gelöst mit einer Messeraufnahme für eine Vorrichtung zum Aufschneiden von Lebensmittelprodukten, insbesondere Hochleistungs-Slicer, mit einem Aufnahmekopf zur Aufnahme eines Schneidmessers, einer Rotationseinrichtung zur Rotation des Aufnahmekopfs um eine Messerachse und einer Orbitereinrichtung, die zur Bewegung des Aufnahmekopfs auf einer Kreisbahn vorgesehen ist, wobei die Orbitereinrichtung zwischen einer Arbeitsstellung, in welcher die Orbitereinrichtung den Aufnahmekopf auf der Kreisbahn bewegt, und einer Ruhestellung, in welcher die Orbitereinrichtung den Aufnahmekopf nicht auf der Kreisbahn bewegt, verstellbar ist.

Die erfindungsgemäße Messeraufnahme hat den Vorteil, dass die Orbitereinrichtung, welche die planetarische Umlaufbewegung des Aufnahmekopfes für das Messer erzeugt, fixierbar ist, so dass der Aufnahmekopf keine planetarische Umlaufbewegung durchführt. In dieser Ruhestellung kann die Messeraufnahme mit einem Sichelmesser (auch als Spiralmesser bezeichnet) bestückt werden, wobei die Rotationseinrichtung das Sichelmesser dann zu der erforderlichen Eigenrotation antreibt. Die gleiche Messeraufnahme kann alternativ auch mit einem Kreismesser bestückt werden. In diesem Fall wird die Orbitereinrichtung in der Arbeitsstellung betrieben, so dass sie das Kreismesser zu der erforderlichen planetarischen Umlaufbewegung entlang der Kreisbahn antreibt. In dieser Arbeitsstellung sorgt ferner die Rotationseinrichtung dafür, dass das Kreismesser zusätzlich zur erforderlichen Eigenrotation antreibt. Die Rotationseinrichtung, welche für die Eigenrotation vorgesehen ist, und die Orbitereinrichtung, welche für die planetarische Umlaufbewegung vorgesehen ist, sind somit vorteilhafterweise unabhängig voneinander realisiert und steuerbar. Das Umschalten zwischen der Arbeitsstellung und der Ruhestellung erfolgt vorzugsweise über eine elektronische Steuer- und Recheneinheit, wodurch vorteilhafterweise keinerlei nennenswerte Umrüstzeiten auf Seiten der Messeraufnahme auftreten, wenn ein Wechsel zwischen Sichel- und Kreismesser ansteht. Im Sinne der vorliegenden Erfindung bedeutet, der Wortlaut, wonach in der Ruhestellung die Orbitereinrichtung den Aufnahmekopf nicht auf der Kreisbahn bewegt, insbesondere, dass der Aufnahmekopf stillstehend gelassen wird und vorzugsweise fixiert wird.

Vorteilhafte Ausgestaltungen und Weiterbildungen der Erfindung sind den Unteransprüchen, sowie der Beschreibung unter Bezugnahme auf die Zeichnungen entnehmbar.

Gemäß einer bevorzugten Ausführungsform der vorliegenden Erfindung ist vorgesehen, dass der Radius der Kreisbahn variabel und insbesondere stufenlos einstellbar ist. In vorteilhafter Weise kann somit der Messeraufnahme für unterschiedlich große Kreismesser eingesetzt werden, indem der Radius der Kreisbahn entsprechend an die Messergröße angepasst wird.

Gemäß einer bevorzugten weiteren Ausführungsform der vorliegenden Erfindung ist vorgesehen, dass die Orbitereinrichtung einen ersten Exzenter und einen zweiten Exzenter umfasst, wobei der Aufnahmekopf über eine erste Schwinge mit dem ersten Exzenter und über eine zweite Schwinge mit dem zweiten Exzenter gekoppelt ist. Die erste Schwinge und die zweite Schwinge sind dabei vorzugsweise in einem gemeinsamen Koppelpunkt drehbar miteinander verbunden sind, wobei der Koppelpunkt entlang einer axialen Richtung vorzugsweise deckungsgleich mit dem Aufnahmekopf angeordnet ist. Alle drei Funktionsweisen der Messeraufnahme könnten vorteilhafterweise über eine Bewegung oder Nicht-Bewegung der Exzenter gesteuert werden. Vorteilhafterweise können die beiden Exzenter dabei synchron oder asynchron bewegt werden oder stillstehen. Bei einer synchronen Bewegung folgt der Aufnahmekopf einer planetarischen Umlaufbewegung entlang der Kreisbahn. Zusätzliche führt die Messeraufnahme ihre Eigenrotation durch. Diese Funktionsweise ist für die Verwendung der Messeraufnahme mit einem Kreismesser vorgesehen. Bei einer asynchronen Bewegung, also einer Relativbewegung zwischen dem ersten Exzenter und dem zweiten Exzenter verschieben sich die beiden Exzenter gegeneinander, wodurch der gemeinsame Koppelpunkt radial nach innen oder nach außen wandert. Über diese asynchrone Bewegung ist also der Radius der Kreisbahn stufenlos einstellbar. Wenn der erste und der zweite Exzenter in einer Ruhestellung belassen werden, folgt der Aufnahmekopf keiner planetarischen Umlaufbewegung mehr, sondern führt lediglich noch seine Eigenrotation durch. Diese Funktionsweise ist für die Verwendung der Messeraufnahme mit Sichelmesser vorgesehen.

Gemäß einer bevorzugten weiteren Ausführungsform der vorliegenden Erfindung ist vorgesehen, dass der erste Exzenter mittels eines ersten Bahngetriebes zu einer ersten Rotation und der zweite Exzenter mittels eines zweiten Bahngetriebes zu einer von der ersten Rotation unabhängigen zweiten Rotation antreibbar ist. Der voneinander unabhängige Antrieb des ersten und zweiten Bahngetriebes ermöglicht vorteilhafterweise die synchrone und asynchrone Funktionsweise. Vorzugsweise umfasst das erste Bahngetriebe ein erstes Planetengetriebe und das zweite Bahngetriebe ein zweites Planetengetriebe. Besonders bevorzugt sind das erste und das zweite Planetengetriebe axial zueinander versetzt in einer gemeinsamen Getriebeglocke angeordnet sind, wobei bevorzugt das erste Planetengetriebe einen drehbar in der Getriebeglocke verbauten ersten Planetenkäfig, der fest mit einem ersten Abtriebselement verbunden ist, und das zweite Planetengetriebe einen drehbar in der Getriebeglocke verbauten zweiten Planetenkäfig, der fest mit einem zweiten Abtriebselement verbunden ist, umfassen, wobei besonders bevorzugt ein erstes Sonnenrad des ersten Planetengetriebe drehfest auf einer ersten Hohlwelle und ein zweites Sonnenrad des zweiten Planetengetriebes drehfest auf einer zweiten Hohlwelle angeordnet sind. Das erste Abtriebselement ist vorzugswesie fest mit dem ersten Exzenter und das zweite Abtriebselement fest mit dem zweiten Exzenter verbunden. Vorteilhafterweise wird somit eine sehr bauraumkompakte Integration beider Bahngetriebe erzielt. Denkbar ist, dass bestehende Vorrichtungen zum Aufschneiden von Lebensmitteln mit der erfindungsgemäßen Messeraufnahme ausgestattet oder nachgerüstet werden können.

Gemäß einer bevorzugten weiteren Ausführungsform der vorliegenden Erfindung ist vorgesehen, dass die Orbitereinrichtung einen Orbiter umfasst, an welchem der Aufnahmekopf befestigt ist. Der Aufnahmekopf ist dabei insbesondere radial zur Drehachse des Orbiters versetzt, um einen entsprechenden Mindestradius der Kreisbahn zu gewährleisten.

Gemäß einer bevorzugten weiteren Ausführungsform der vorliegenden Erfindung ist vorgesehen, dass der erste Exzenter, der zweite Exzenter und der Orbiter jeweils ein Gegengewicht als Wuchtmasse aufweisen. Vorteilhafterweise kann somit eine Unwucht, die durch den veränderten Bahnradius bei der planetarischen Umlaufbewegung entsteht, ausgeglichen werden, so dass die Lager der Messeraufnahme geschont werden.

Gemäß einer bevorzugten weiteren Ausführungsform der vorliegenden Erfindung ist vorgesehen, dass die Rotationseinrichtung eine sich insbesondere durch die erste und die zweite Hohlwelle erstreckende Antriebswelle umfasst, die den Aufnahmekopf zur Rotation um die Messerachse antreibt. Über die Antriebswelle wird demnach der Aufnahmekopf völlig unabhängig von der Bewegung der beiden Exzenter zu seiner Eigenrotation angetrieben. Die Drehzahl der Eigenrotation kann somit unabhängig von der Geschwindigkeit der planetarischen Umlaufbewegung, die schließlich auch null sein kann, eingestellt werden. Vorzugsweise ist zwischen der Antriebswelle und einer Welle des Aufnahmekopfs eine Übersetzungseinrichtung vorgesehen ist, wobei die Übersetzungseinrichtung bevorzugt eine Zahnringstufe und/oder eine Stirnradstufe umfasst. Mit Hilfe der Übersetzungseinrichtung wird die Drehbewegung der zentral verlaufenden Antriebswelle auf den radial nach außen versetzten Aufnahmekopf übertragen. Durch die Hintereinanderschaltung von Zahnringstufe und Stirnradstufe wird der Kraftfluss vorteilhafterweise auch bei sich ändernden Radien der Kreisbahn aufrechterhalten. Die Übersetzungseinrichtung ist besonders bevorzugt wenigstens teilweise innerhalb des Orbiters angeordnet ist, um eine möglichst bauraumkompakte Ausgestaltung zu erzielen.

Gemäß einer bevorzugten weiteren Ausführungsform der vorliegenden Erfindung ist vorgesehen, dass der Aufnahmekopf axial verschiebbar ausgebildet ist und wobei die Messeraufnahme ein zwischen dem Aufnahmekopf und der Antriebswelle angeordnetes exzentrisches Druckstück umfasst, welches eine axiale Bewegung der Antriebswelle auf den Aufnahmekopf überträgt. In vorteilhafter Weise können somit Taktunterbrechungen, in welchen die Aufschneidevorrichtung Leerschnitte durchführt, realisiert werden, indem das Messer kurzzeitig axial aus der Schneideebene herausgeschoben wird.

Ein weiterer Gegenstand der vorliegenden Erfindung ist eine Vorrichtung zum Aufschneiden von Lebensmittelprodukten, insbesondere Hochleistungs-Slicer, aufweisend die erfindungsgemäße Messeraufnahme. Die Vorrichtung hat gegenüber dem Stand der Technik den Vorteil, dass sie ohne lange Umrüstzeiten wahlweise sowohl mit Kreismessern als auch mit Sichelmessern bestückbar ist. Zudem ist der Radius der planetarischen Umlaufbewegung bei der Verwendung von Kreismessern stufenlos einstellbar. Die Vorrichtung ist insbesondere eine Aufschneidevorrichtung zum Aufschneiden von Lebensmittelriegeln, beispielsweise in Form von Wurst-, Fleisch- oder Käseriegeln mit rotierendem Schneidmesser.

Gemäß einer bevorzugten Ausführungsform der vorliegenden Erfindung ist vorgesehen, dass die Vorrichtung einen ersten Antrieb zum Antreiben der ersten Hohlwelle, einen zweiten Antrieb zum Antreiben der zweiten Hohlwelle, einen dritten Antrieb zum Antreiben der Antriebswelle und bevorzugt einen vierten Antrieb zur Axialverschiebung der Antriebswelle aufweist. Die verschiedenen Antriebe sind vorzugsweise alle unabhängig voneinander betreibbar und werden insbesondere von einer zentralen Steuer- und Recheneinheit gesteuert. Denkbar ist, dass die zentrale Steuer- und Recheneinheit eine Mensch-Maschine-Schnittstelle, insbesondere in Form einer graphischen Benutzerschnittstelle aufweist. Die graphische Benutzerschnittstelle wird vorzugsweise in Form eines berührungsempfindlichen Bildschirms (Touchscreen) realisiert, auf welchem beispielsweise ein Kreismesser oder ein Sichelmesser abgebildet und durch den Benutzer auswählbar ist. Denkbar ist auch, dass der Radius der Kreisbahn für das Kreismesser durch den Benutzer graphisch auswählbar ist, beispielsweise indem ein graphischer Schiebeschalter entsprechend bewegt wird, oder als nummerische Zahl eingegeben werden kann.

Gemäß einer bevorzugten weiteren Ausführungsform der vorliegenden Erfindung ist vorgesehen, dass die Vorrichtung eine Produktzuführungseinrichtung aufweist und/oder wobei der Aufnahmekopf mit einem Kreismesser oder einem Sichelmesser bestückt ist. Die Produktzuführung sorgt dafür, dass der Lebensmittelriegel in die Schneidebene des Messers bewegt wird.

Ein weiterer Gegenstand der vorliegenden Erfindung ist Verfahren zum Betrieb der erfindungsgenmäßen Vorrichtung zum Aufschneiden von Lebensmittelprodukten, wobei die Messeraufnahme zwischen einem ersten Betriebsmodus, in welchem die Orbitereinrichtung den Aufnahmekopf auf der Kreisbahn bewegt, und einem zweiten Betriebsmodus, in welchem die Orbitereinrichtung den Aufnahmekopf nicht auf der Kreisbahn bewegt und insbesondere auf einem festen Punkt der Kreisbahn fixiert, betreibbar ist, wobei der Aufnahmekopf sowohl im ersten Betriebsmodus als auch im zweiten Betriebsmodus von der Rotationseinrichtung zu einer Rotation um die Messerachse angetrieben wird. In vorteilhafter Weise kann mit dem erfindungsgemäßen Verfahren die Messeraufnahme ohne Umrüstzeiten zwischen dem ersten Betriebsmodus zur Verwendung der Messeraufnahme mit einem Kreismesser und dem zweiten Betriebsmodus zur Verwendung der Messeraufnahme mit einem Sichelmesser umgeschaltet werden.

Gemäß einer bevorzugten weiteren Ausführungsform der vorliegenden Erfindung ist vorgesehen, dass im ersten Betriebsmodus der erste Exzenter und der zweite Exzenter mit synchroner Drehzahl betrieben werden, um den Aufnahmekopf auf einer Kreisbahn zu bewegen. Der erste Betriebsmodus ist somit für die Verwendung der Vorrichtung mit einem Kreismesser vorgesehen.

Gemäß einer bevorzugten weiteren Ausführungsform der vorliegenden Erfindung ist vorgesehen, dass im zweiten Betriebsmodus der erste Exzenter und der zweite Exzenter in einer Ruhestellung gehalten werden, um den Aufnahmekopf im festen Punkt auf der Kreisbahn zu halten. Der zweite Betriebsmodus ist somit für die Verwendung der Vorrichtung mit einem Sichelmesser vorgesehen.

Gemäß einer bevorzugten weiteren Ausführungsform der vorliegenden Erfindung ist vorgesehen, dass in einem dritten Betriebsmodus der erste Exzenter und der zweite Exzenter asynchron betrieben werden, um den Radius der Kreisbahn zu justieren. Der dritte Betriebsmodus ist somit für die Justierung der Kreisbahn im ersten Betriebsmodus vorgesehen.

Gemäß einer bevorzugten weiteren Ausführungsform der vorliegenden Erfindung ist vorgesehen, dass in einem vierten Betriebsmodus der Aufnahmekopf über die Antriebswelle axial verschoben wird, um eine Taktunterbrechung beim Aufschneiden der Lebensmittelprodukte herbeizuführen. Der vierte Betriebsmodus ist somit zur Erzielung von Leerschnitten vorgesehen.

Alle vorstehenden Ausführungen unter "Offenbarung der Erfindung" gelten gleichermaßen für die erfindungsgemäße Messeraufnahme, die erfindungsgemäße Vorrichtung und das erfindungsgemäße Verfahren.

Weitere Einzelheiten, Merkmale und Vorteile der Erfindung ergeben sich aus den Zeichnungen, sowie aus der nachfolgenden Beschreibung von bevorzugten Ausführungsformen anhand der Zeichnungen. Die Zeichnungen illustrieren dabei lediglich beispielhafte Ausführungsformen der Erfindung, welche den wesentlichen Erfindungsgedanken nicht einschränken.

### Kurze Beschreibung der Zeichnungen

- Figuren 1 bis 3: zeigen schematische Perspektiv- Schnitt- und Explosionsansichten einer Messeraufnahme gemäß einer beispielhaften Ausführungsform der vorliegenden Erfindung.
- Figuren 4a bis 7c: zeigen schematische Detailansichten der Messeraufnahme gemäß der beispielhaften Ausführungsform der vorliegenden Erfindung.
- Figur 8: zeigt eine schematische Ansicht einer Vorrichtung zum Aufschneiden von Lebensmittelprodukten mit einer Messeraufnahme gemäß einer beispielhaften Ausführungsform der vorliegenden Erfindung.
- Figur 9: zeigt eine schematische Ansicht eines Kreismessers und eines Sichelmessers zur Verwendung mit der Vorrichtung zum Aufschneiden von Lebensmittelprodukten mit einer Messeraufnahme gemäß einer beispielhaften Ausführungsform der vorliegenden Erfindung.

### Ausführungsformen der Erfindung

In den verschiedenen Figuren sind gleiche Teile stets mit den gleichen Bezugszeichen versehen und werden daher in der Regel auch jeweils nur einmal benannt bzw. erwähnt.

In **Figuren 1, 2** **und** **3** sind schematische Perspektiv- Schnitt- und Explosionsansichten einer Messeraufnahme 1 für eine Vorrichtung 10 zum Aufschneiden von Lebensmittelprodukten gemäß einer beispielhaften Ausführungsform der vorliegenden Erfindung dargestellt.

Die Messeraufnahme 1 umfasst eine Rotationseinrichtung 2 in Form einer zentralen Antriebswelle 6, welche sich in axialer Richtung 100 durch die gesamte Messeraufnahme 1 erstreckt und über ein Übersetzungseinrichtung 5 einen Aufnahmekopf 3 der Messeraufnahme 1, an welcher ein Sichelmesser 34 (siehe **Figur 9**) oder ein Kreismesser 35 (siehe **Figur 9**) befestigt werden kann, zu einer Eigenrotation 103 um eine Messerwelle 29 antreibt (siehe **Figur 7b**). Die Antriebswelle 6 ist drehfest mit einem dritten Antriebsritzel 4 verbunden. Der Aufnahmekopf 3 ist in radialer Richtung 101 zur Antriebswelle 6 versetzt an einem Orbiter 14 befestigt.

Die Übersetzungseinrichtung 5 umfasst eine erste Stufe in Form einer Zahnringstufe sowie eine nachfolgende zweite Stufe in Form einer Stirnradstufe (siehe **Figur 7c**). Durch diese beiden hintereinander geschalteten Stufen wird die rotatorische Antriebsbewegung der Antriebswelle 6 auf die radial versetze Messerwelle 29 übertragen. Am Ende der Antriebswelle 6 sitzt hierfür ein Antriebsritzel 30, welches mit der Innenverzahnung eines Zahnrings 31 kämt. Eine Außenverzahnung des Zahnrings 31 kämt wiederum mit der Verzahnung eines Abtriebsritzels 32 auf der Messerwelle 29. In die Übersetzungseinrichtung 5 ist insbesondere ein Druckstück 33 integriert, über welches in oder entgegen der axialen Richtung 100 auf die Antriebswelle 6 wirkende Druck- oder Zugkräfte auf den Aufnahmekopf 3 übertragbar sind (siehe **Figur 7a**).

Der Aufnahmekopf 3 kann neben der Eigenrotation 103 auch eine planetarische Umlaufbewegung entlang einer Kreisbahn 102 ausführen. Hierfür weist die Messeraufnahme 1 eine Orbitereinrichtung 16 auf. Die Orbitereinrichtung 16 umfasst einen ersten Exzenter 10 (siehe **Figuren 4a und 4b**), der über eine erste Schwinge 11 mit dem Orbiter 14 verbunden ist (siehe **Figur 4c**). Ferner weist die Orbitereinrichtung 16 einen zweiten Exzenter 12 auf (siehe **Figuren 5a und 5b**), der über eine zweite Schwinge 13 mit dem Orbiter 14 verbunden ist (siehe **Figuren 6a und 6b**).

Die zweite Schwinge 13 ist im vorliegenden Beispiel fest (denkbar wäre auch einteilig) mit dem Orbiter 14 verbunden. In einem gemeinsamen Koppelpunkt 15 am Orbiter 14 sind die ersten und die zweite Schwinge 11, 13 drehbar miteinander verbunden. Zur Vermeidung von Unwucht und Schonung der Lager weist der erste Exzenter 10 ein erstes Gegengewicht 17, der zweite Exzenter 12 ein zweites Gegengewicht 18 und der Orbiter 14 ein drittes Gegengewicht 19 jeweils als Wuchtmasse auf.

Der erste Exzenter 10 kann über ein erstes Bahngetriebe 8 zu einer ersten Drehung angetrieben werden, während der zweite Exzenter 12 unabhängig vom ersten Exzenter 10 mittels eines zweiten Bahngetriebes 9 zu einer zweiten Drehung angetrieben werden kann. Das erste und das zweite Bahngetriebe 8, 9 sind in einem gemeinsame Getriebeglocke 7 integriert. Das erste Bahngetriebe 8 ist in Form eines ersten Planetengetriebes 20 ausgebildet, dessen erstes Sonnenrad antriebsseitig drehfest auf einer ersten Hohlwelle 21 angeordnet ist und welches abtriebsseitig über ein innerhalb der Getriebeglocke 7 drehbar gelagertes erstes Abtriebselement 22 drehfest mit dem ersten Exzenter 10 verbunden ist. Das erste Abtriebselement 22 weist eine umlaufende Innenverzahnung (erstes äußeres Hohlrad) auf, in welche drei erste Umlaufräder eingreifen, die konzentrisch und punktsymmetrisch um die erste Hohlwelle 21 verteilt angeordnet sind und in das erste Sonnenrad der ersten Hohlwelle 21 eingreifen.

Analog ist das zweite Bahngetriebe 9 ebenfalls in Form eines zweiten Planetengetriebes 23 ausgebildet, dessen zweites Sonnenrad antriebsseitig drehfest auf einer zweiten Hohlwelle 24 angeordnet ist und welches abtriebsseitig über ein innerhalb der Getriebeglocke 7 drehbar gelagertes zweites Abtriebselement 25 drehfest mit dem zweiten Exzenter 12 verbunden ist. Das zweite Abtriebselement 25 weist eine umlaufende Innenverzahnung (äußeres zweites Hohlrad) auf, in welche drei zweite Umlaufräder eingreifen, die konzentrisch und punktsymmetrisch um die zweite Hohlwelle 24 verteilt angeordnet sind und in das zweite Sonnenrad der zweiten Hohlwelle 24 eingreifen.

Innerhalb der erste Hohlwelle 21 läuft die zweite Hohlwelle 24 und innerhalb der zweiten Hohlwelle 24 läuft die Antriebswelle 6. Die erste Hohlwelle 21 ist drehfest mit einem ersten Antriebsritzel 26 verbunden, während die zweite Hohlwelle 24 mit einem zweiten Antriebsritzel 27 verbunden ist.

Das erste und zweite Planetengetriebe 20, 23 sind axial zueinander versetzt. Das zweite Abtriebselement 25 ist in radialer Richtung 101 innerhalb der ersten Abtriebselement 26 angeordnet.

Zwischen der Getriebeglocke 7 und dem Orbiter 14 sind in axialer Richtung 100 der erste Exzenter 10 und der zweite Exzenter 12 angeordnet, wobei der erste Exzenter 10 in axialer Richtung 100 im Wesentlichen zwischen Getriebeglocke 7 und zweiten Exzenter 12 angeordnet sind, wobei sich der erste und der zweite Exzenter 10, 12 in radialer Richtung 101 teilweise überlappen.

Zwischen der Getriebeglocke 7 und dem Orbiter 14 sind in axialer Richtung 100 ferner die erste Schwinge 11 und die zweite Schwinge 13 angeordnet, wobei die erste Schwinge 11 in axialer Richtung 100 im Wesentlichen zwischen Getriebeglocke 7 und zweiter Schwinge 13 angeordnet sind.

Das erste und zweite Antriebsritzel 26, 27 sind in axialer Richtung 100 zwischen dem dritten Antriebsritzel 4 und der Getriebeglocke 7 angeordnet, wobei das zweiten Antriebsritzel 27 in axialer Richtung 100 ferner zwischen dem ersten Antriebsritzel 26 und dem dritten Antriebsritzel 4 angeordnet ist.

Innerhalb der Getriebeglocke 7 sind mehrere Lagerstellen mit Kugellagern zur Lagerung des ersten und zweiten Abtriebselement 22, 25, sowie zur Lagerung der ersten Hohlwelle 21 ausgebildet. Zur Lagerung des ersten und zweiten Exzenters 10, 12 gegeneinander ist zwischen dem ersten und dem zweiten Exzenter 10, 12 ist ferner ein zweireihiges Kegelrollenlager 28 in O- oder X-Anordnung angeordnet, welche sowohl axiale als auch radiale Kräfte aufnimmt.

Die Messeraufnahme 1 kann in vier verschiedenen Betriebsmodi betrieben werden:
In einem ersten Betriebsmodus werden der erste Exzenter 10 und der zweite Exzenter 12 synchron, also mit gleicher Drehzahl betrieben. Der am Orbiter 14 befestigte Aufnahmekopf 3 führt eine planetarische Umlaufbewegung auf der Kreisbahn 102 durch. Die Bewegung des ersten und zweiten Exzenters 10, 12 wird durch einen ersten Antrieb (nicht dargestellt), der das erste Antriebsritzel 26 antreibt, und einen zweiten Antrieb (nicht dargestellt), der das zweite Antriebsritzel 27 antriebt, hervorgerufen. Der erste und zweite Antrieb werden hierfür insbesondere von einer zentralen Steuerungseinheit (nicht dargestellt) synchron betrieben.
In diesem ersten Betriebsmodus ist der Aufnahmekopf 3 vorzugsweise mit einem Kreismesser bestückt. Ferner wird mittels eines dritten Antriebs (nicht dargestellt) das dritte Antriebsritzel 4 angetrieben und diese Rotationsbewegung über die Antriebswelle 6 und das Übersetzungsgetriebe 5 auf die Messerwelle 29 und somit auf das Kreismesser (nicht dargestellt) übertragen. Das Kreismesser führt somit neben der planetarischen Umlaufbewegung 102 auch noch eine Eigenrotation 103 um die Messerwelle 29 durch. Die Orbitereinrichtung 16 befindet sich in diesem ersten Betriebsmodus in der Arbeitsstellung.

In einem zweiten Betriebsmodus werden der erste und zweite Antrieb von der Steuerungseinheit abgeschaltet und insbesondere fixiert, so dass der erste Exzenter 10 und der zweite Exzenter 12 stillstehen und insbesondere fixiert sind. Der Aufnahmekopf 3 führt somit keine planetarische Umlaufbewegung durch. Der dritte Antrieb wird wie im ersten Betriebsmodus betätigt, so dass das am Aufnahmekopf 3 befestigte Messer ausschließlich eine Rotationsbewegung um die Messerwelle 29 durchführt. In diesem zweiten Betriebsmodus ist der Aufnahmekopf 3 vorzugsweise mit einem Sichelmesser bestückt. Die Orbitereinrichtung 16 befindet sich in diesem zweiten Betriebsmodus in der Ruhestellung, in welchem der Aufnahmekopf 3 nicht über die Kreisbahn 102 bewegt wird, sondern still stehengelassen wird.

In einem dritten Betriebsmodus werden der erste und zweite Antrieb von der Steuerungseinheit asynchron gesteuert, so dass sich der erste und der zweite Exzenter 10, 12 relativ zueinander bewegen. Hierdurch wandert der Koppelpunkt 15 entlang der radialen Richtung 101 nach innen oder entgegen der radialen Richtung 101 nach außen. Mit anderen Worten: Der radiale Abstand zwischen dem Koppelpunkt 15 und der Antriebswelle 6 verändert sich. Der Koppelpunkt 15 ist in axialer Richtung 100 vorzugsweise deckungsgleich mit dem Aufnahmekopf 3 und der Messerwelle 29, so dass sich durch eine asynchrone Steuerung des ersten und zweiten Antriebs der radiale Abstand der Messerwelle 29 stufenlos einstellen lässt. Auf diese Weise kann die radiale Position des Kreismessers für den ersten Betriebsmodus stufenlos eingestellt werden. Diese Einstellung erfolgt insbesondere automatisch durch die Steuerungseinheit.

In einem vierten Betriebsmodus wird mittels eines vierten Antriebs (nicht dargestellt) eine Druckkraft in axialer Richtung 100 auf die Antriebswelle 6 aufgebracht, welche über das Druckstück 33 auf den Aufnahmekopf 3 und somit das Messer übertragen wird. Das Messer rutscht hierdurch aus der Schneidebene der Vorrichtung zum Aufschneiden von Lebensmitteln heraus, so dass eine Taktunterbrechung bzw. ein Leerschnitt realisierbar ist. Anschließend wird von dem vierten Antrieb eine Zugkraft entgegen der axialen Richtung 100 auf die Antriebswelle 6 ausgeübt, welche den Aufnahmekopf 3 und somit das Messer wieder zurück in die Schneidebene zieht. Dieser vierte Betriebsmodus kann sowohl in den ersten Betriebsmodus, also bei der Verwendung eines Kreismessers, als auch in den zweiten Betriebsmodus, also bei der Verwendung eines Sichelmessers, integriert werden.

In **Figur 8** ist eine schematische Ansicht einer Vorrichtung 36 zum Aufschneiden von Lebensmittelprodukten gemäß einer beispielhaften Ausführungsform der vorliegenden Erfindung, welche die anhand der Figuren 1 bis 3 erläuterte Messeraufnahme 1 aufweist.

Die Vorrichtung 36 ist im vorliegenden Beispiel entweder mit einem Kreismesser 34 (erster Betriebsmodus) oder einem Sichelmesser 35 (zweiter Betriebsmodus) bestückt. Das Messer befindet sich während des Schnittvorgangs in einer Schneidebene. Mittels einer Produktzuführung 38 werden ein oder mehrere Lebensmittelriegel 37 der Schneidebene zugeführt, wodurch einzelne Lebensmittelscheiben 39 von dem Lebensmittelriegel 37 abgetrennt werden und auf ein tiefer liegendes Förderband 40 fallen. Auf dem Förderband 40 werden Portionen 41, insbesondere Stapel oder Formate übereinanderliegenden, geschindelten und/oder nebeneinanderliegenden Lebensmittelscheiben erzeugt und in Richtung einer Verpackungseinheit (nicht dargestellt) abtransportiert.

Die Vorrichtung 36 weist vorzugsweise auch den ersten, zweiten, dritten und vierten Antrieb, sowie die Steuerungseinheit auf.

### Bezugszeichenliste

- 1: Messeraufnahme
- 2: Rotationseinrichtung
- 3: Aufnahmekopf
- 4: Drittes Antriebsritzel
- 5: Übersetzungseinrichtung
- 6: Antriebswelle
- 7: Getriebeglocke
- 8: Erstes Bahngetriebe
- 9: Zweites Bahngetriebe
- 10: Erster Exzenter
- 11: Erste Schwinge
- 12: Zweiter Exzenter
- 13: Zweite Schwinge
- 14: Orbiter
- 15: Koppelpunkt
- 16: Orbitereinrichtung
- 17: Erstes Gegengewicht
- 18: Zweites Gegengewicht
- 19: Drittes Gegengewicht
- 20: Erstes Planetengetriebe
- 21: Erste Hohlwelle
- 22: Erstes Abtriebselement
- 23: Zweites Planetengetriebe
- 24: Zweite Hohlwelle
- 25: Zweites Abtriebselement
- 26: Erstes Antriebsritzel
- 27: Zweites Antriebsritzel
- 28: Zweireihiges Kegelrollenlager
- 29: Messerwelle
- 30: Antriebsritzel
- 31: Zahnring
- 32: Abtriebsritzel
- 33: Druckstück
- 34: Sichelmesser
- 35: Kreismesser
- 36: Vorrichtung
- 37: Lebensmittelriegel
- 38: Produktzuführung
- 39: Lebensmittelscheiben
- 40: Förderband
- 41: Portionen

- 100: Axiale Richtung
- 101: Radiale Richtung
- 102: Kreisbahn, planetarische Umlaufbewegung
- 103: Eigenrotation

## Patentansprüche

1. Messeraufnahme (1) für eine Vorrichtung (26) zum Aufschneiden von Lebensmittelprodukten (37), insbesondere Hochleistungs-Slicer, mit einem Aufnahmekopf (3) zur Aufnahme eines Schneidmessers (34, 35), einer Rotationseinrichtung (2) zur Rotation des Aufnahmekopfs (3) um eine Messerachse (29) und einer Orbitereinrichtung (16), die zur Bewegung des Aufnahmekopfs (3) auf einer Kreisbahn (102) vorgesehen ist,
**dadurch gekennzeichnet, dass**
die Orbitereinrichtung (16) zwischen einer Arbeitsstellung, in welcher die Orbitereinrichtung (16) den Aufnahmekopf (3) auf der Kreisbahn (102) bewegt, und einer Ruhestellung, in welcher die Orbitereinrichtung (16) den Aufnahmekopf (3) nicht auf der Kreisbahn (102) bewegt, verstellbar ist.

2. Messeraufnahme (1) nach Anspruch 1, wobei der Radius der Kreisbahn (102) variabel und insbesondere stufenlos einstellbar ist.

3. Messeraufnahme (1) nach einem der vorhergehenden Ansprüche, wobei die Orbitereinrichtung (16) einen ersten Exzenter (10) und einen zweiten Exzenter (12) umfasst, wobei ein mit dem der Aufnahmekopf (3) verbundener Orbiter (14) über eine erste Schwinge (11) mit dem ersten Exzenter (10) und über eine zweite Schwinge (13) mit dem zweiten Exzenter (12) gekoppelt ist.

4. Messeraufnahme (1) nach Anspruch 3, wobei die erste Schwinge (11) und die zweite Schwinge (13) in einem gemeinsamen Koppelpunkt (15) drehbar miteinander verbunden sind, wobei der Koppelpunkt (15) entlang einer axialen Richtung (100) vorzugsweise zumindest teilweise deckungsgleich mit dem Aufnahmekopf (3) angeordnet ist.

5. Messeraufnahme (1) nach einem der Ansprüche 3 oder 4, wobei der erste Exzenter (10) mittels eines ersten Bahngetriebes (8) zu einer ersten Rotation und der zweite Exzenter (12) mittels eines zweiten Bahngetriebes (9) zu einer von der ersten Rotation unabhängigen zweiten Rotation antreibbar ist.

6. Messeraufnahme (1) nach Anspruch 5, wobei das erste Bahngetriebe (8) ein erstes Planetengetriebe (20) und das zweite Bahngetriebe (9) ein zweites Planetengetriebe (23) umfassen.

7. Messeraufnahme (1) nach Anspruch 6, wobei das erste und das zweite Planetengetriebe (20, 23) axial zueinander versetzt in einer gemeinsamen Getriebeglocke (7) angeordnet sind, wobei bevorzugt ein erstes Sonnenrad des ersten Planetengetriebe (20) drehfest mit einer ersten Hohlwelle (21) und ein zweites Sonnenrad des zweiten Planetengetriebes (23) drehfest mit einer zweiten Hohlwelle (24) verbunden ist.

8. Messeraufnahme (1) nach einem der vorhergehenden Ansprüche, wobei die Rotationseinrichtung (2) eine sich insbesondere durch die erste und die zweite Hohlwelle (21, 24) erstreckende Antriebswelle (6) umfasst, die den Aufnahmekopf (3) zur Rotation um die Messerachse (29) antreibt.

9. Messeraufnahme (1) nach Anspruch 8, wobei zwischen der Antriebswelle (6) und einer Messerwelle (29) des Aufnahmekopfs (3) eine Übersetzungseinrichtung (5) vorgesehen ist, wobei die Übersetzungseinrichtung (5) bevorzugt eine Zahnringstufe und/oder eine Stirnradstufe umfasst.

10. Messeraufnahme (1) nach einem der vorhergehenden Ansprüche, wobei der Aufnahmekopf (3) axial verschiebbar ausgebildet ist und wobei die Messeraufnahme (1) ein zwischen dem Aufnahmekopf (3) und der Antriebswelle (6) angeordnetes exzentrisches Druckstück (33) umfasst, welches eine axiale Bewegung der Antriebswelle (6) auf den Aufnahmekopf (3) überträgt.

11. Vorrichtung (26) zum Aufschneiden von Lebensmittelprodukten (37), insbesondere Hochleistungs-Slicer, aufweisend eine Messeraufnahme (1) nach einem der vorhergehenden Ansprüche.

12. Verfahren zum Betrieb einer Vorrichtung (26) zum Aufschneiden von Lebensmittelprodukten (37), insbesondere Hochleistungs-Slicer, nach Anspruch 11, wobei die Messeraufnahme (1) zwischen einem ersten Betriebsmodus, in welchem die Orbitereinrichtung (16) den Aufnahmekopf (3) auf der Kreisbahn (102) bewegt, und einem zweiten Betriebsmodus, in welchem die Orbitereinrichtung (16) den Aufnahmekopf (3) nicht auf der Kreisbahn (102) bewegt, insbesondere auf einem festen Punkt der Kreisbahn (102) fixiert, betreibbar ist, wobei der Aufnahmekopf (3) sowohl im ersten Betriebsmodus als auch im zweiten Betriebsmodus von der Rotationseinrichtung (2) zu einer Rotation um die Messerachse (29) angetrieben wird.

13. Verfahren nach Anspruch 12, wobei im ersten Betriebsmodus der erste Exzenter (10) und der zweite Exzenter (12) mit synchroner Drehzahl betrieben werden, um den Aufnahmekopf (3) auf einer Kreisbahn (102) zu bewegen.

14. Verfahren nach einem der Ansprüche 12 oder 13, wobei im zweiten Betriebsmodus der erste Exzenter (10) und der zweite Exzenter (12) in einer Ruhestellung gehalten werden, um den Aufnahmekopf (3) im festen Punkt auf der Kreisbahn (102) zu halten.

15. Verfahren nach einem der Ansprüche 12 bis 14, wobei in einem dritten Betriebsmodus der erste Exzenter (10) und der zweite Exzenter (12) asynchron betrieben werden, um den Radius der Kreisbahn (102) zu justieren.

## Claims

1. Blade holder (1) for an apparatus (26) for slicing food products (37), in particular a high-performance slicer, having a receiving head (3) for receiving a cutting blade (34, 35), having a rotation device (2) for rotating the receiving head (3) about a blade axis (29), and having an orbiter device (16), which is provided for moving the receiver head (3) on a circular track (102),
**characterized in that**
the orbiter device (16) can be adjusted between an operating position, in which the orbiter device (16) moves the receiving head (3) on the circular track (102), and a rest position, in which the orbiter device (16) does not move the receiving head (3) on the circular track (102).

2. Blade holder (1) according to Claim 1, wherein the radius of the circular track (102) can be adjusted in a variable and, in particular, stepless manner.

3. Blade holder (1) according to one of the preceding claims, wherein the orbiter device (16) comprises a first excentric (10) and a second excentric (12), wherein an orbiter (14), which is connected to the receiving head (3), is coupled to the first excentric (10) via a first swing arm (11) and to the second excentric (12) via a second swing arm (13).

4. Blade holder (1) according to Claim 3, wherein the first swing arm (11) and the second swing arm (13) are connected to one another in a rotatable manner at a common coupling point (15), wherein the coupling point (15) is arranged along an axial direction (100), preferably at least partially congruently with the receiving head (3).

5. Blade holder (1) according to either of Claims 3 and 4, wherein the first excentric (10) can be driven to execute a first rotation by means of a first track-gear mechanism (8), and the second excentric (12) can be driven to execute a second rotation, independent of the first rotation, by means of a second track-gear mechanism (9).

6. Blade holder (1) according to Claim 5, wherein the first track-gear mechanism (8) comprises a first planetary-gear mechanism (20) and the second track-gear mechanism (9) comprises a second planetary-gear mechanism (23).

7. Blade holder (1) according to Claim 6, wherein the first and the second planetary-gear mechanisms (20, 23) are arranged in an axially offset manner in relation to one another in a common gear-mechanism bell housing (7), wherein preferably a first sun gear of the first planetary-gear mechanism (20) is connected in a rotationally fixed manner to a first hollow shaft (21) and a second sun gear of the second planetary-gear mechanism (23) is connected in a rotationally fixed manner to a second hollow shaft (24) .

8. Blade holder (1) according to one of the preceding claims, wherein the rotation device (2) comprises a drive shaft (6), which extends in particular through the first and the second hollow shafts (21, 24) and drives the receiving head (3) to rotate about the blade axis (29).

9. Blade holder (1) according to Claim 8, wherein a transmission device (5) is provided between the drive shaft (6) and a blade shaft (29) of the receiving head (3), wherein the transmission device (5) preferably comprises a toothed-ring stage and/or a spur-gear stage.

10. Blade holder (1) according to one of the preceding claims, wherein the receiving head (3) is of axially displaceable design, and wherein the blade holder (1) comprises an excentric pressure-exerting piece (33), which is arranged between the receiving head (3) and the drive shaft (6) and transmits an axial movement of the drive shaft (6) to the receiving head (3).

11. Apparatus (26) for slicing food products (37), in particular a high-performance slicer, having a blade holder (1) according to one of the preceding claims.

12. Method for operating an apparatus (26) for slicing food products (37), in particular a high-performance slicer, according to Claim 11, wherein the blade holder (1) can be operated between a first operating mode, in which the orbiter device (16) moves the receiving head (3) on the circular track (102), and a second operating mode, in which the orbiter device (16) does not move the receiving head (3) on the circular track (102), in particular fixes it at a fixed point of the circular track (102), wherein, both in the first operating mode and in the second operating mode, the receiving head (3) is driven to rotate about the blade axis (29) by the rotation device (2).

13. Method according to Claim 12, wherein, in the first operating mode, the first excentric (10) and the second excentric (12) are operated at synchronous speed, in order to move the receiving head (3) on a circular track (102).

14. Method according to either of Claims 12 and 13, wherein, in a second operating mode, the first excentric (10) and the second excentric (12) are retained in a rest position, in order to retain the receiving head (3) at the fixed point on the circular track (102).

15. Method according to one of Claims 12 to 14, wherein, in a third operating mode, the first excentric (10) and the second excentric (12) are operated asynchronously, in order to adjust the radius of the circular track (102).

## Revendications

1. Support de couteau (1) destiné à un dispositif (26) de découpe de produits alimentaires (37), notamment une trancheuse à hautes performances, ledit support de couteau comprenant une tête de support (3) destinée à supporter un couteau de découpe (34, 35), un moyen de rotation (2) destiné à faire tourner la tête de support (3) autour d'un axe de couteau (29) et un moyen orbiteur (16) qui est prévu pour déplacer la tête de support (3) sur une trajectoire circulaire (102),
**caractérisé en ce que**
le moyen orbiteur (16) est réglable entre une position de travail, dans laquelle le moyen orbiteur (16) déplace la tête de support (3) sur la trajectoire circulaire (102), et une position de repos dans laquelle le moyen orbiteur (16) ne déplace pas la tête de support (3) sur la trajectoire circulaire (102).

2. Support de couteau (1) selon la revendication 1, le rayon de la trajectoire circulaire (102) étant variable et en particulier réglable en continu.

3. Support de couteau (1) selon l'une des revendications précédentes, le moyen orbiteur (16) comprenant un premier excentrique (10) et un deuxième excentrique (12), un orbiteur (14) relié à la tête de support (3) étant accouplé au premier excentrique (10) par le biais d'un premier culbuteur (11) et au deuxième excentrique (12) par le biais d'un deuxième culbuteur (13) .

4. Support de couteau (1) selon la revendication 3, le premier culbuteur (11) et le deuxième culbuteur (13) étant reliés l'un à l'autre de manière rotative en un point d'accouplement commun (15), le point d'accouplement (15) étant disposé le long d'une direction axiale (100) de préférence au moins partiellement en coïncidence avec la tête de support (3).

5. Support de couteau (1) selon l'une des revendications 3 et 4, le premier excentrique (10) pouvant être entraîné en première rotation au moyen d'une première transmission orbitale (8) et le deuxième excentrique (12) pouvant être entraîné en deuxième rotation, indépendante de la première rotation, au moyen d'une deuxième transmission orbitale (9).

6. Support de couteau (1) selon la revendication 5, la première transmission orbitale (8) comprenant un premier engrenage planétaire (20) et la deuxième transmission orbitale (9) comprenant un deuxième engrenage planétaire (23) .

7. Support de couteau (1) selon la revendication 6, le premier et le deuxième engrenage planétaire (20, 23) étant disposés de manière décalée axialement l'un par rapport à l'autre dans une cloche d'engrenage commune (7), de préférence une première roue solaire du premier engrenage planétaire (20) étant reliée solidairement en rotation à un premier arbre creux (21) et une deuxième roue solaire du deuxième engrenage planétaire (23) étant reliée solidairement en rotation à un deuxième arbre creux (24).

8. Support de couteau (1) selon l'une des revendications précédentes, le moyen de rotation (2) comprenant un arbre d'entraînement (6) qui s'étend notamment à travers le premier et le deuxième arbre creux (21, 24) et qui entraîne la tête de support (3) en rotation autour de l'axe de couteau (29).

9. Support de couteau (1) selon la revendication 8, un moyen multiplicateur (5) étant prévu entre l'arbre d'entraînement (6) et un arbre de couteau (29) de la tête de support (3), le moyen multiplicateur (5) comprenant de préférence un étage à couronne dentée et/ou un étage à engrenage droit.

10. Support de couteau (1) selon l'une des revendications précédentes, la tête de support (3) étant conçue de manière à pouvoir coulisser axialement et le support de couteau (1) comprenant une pièce de pression excentrique (33) qui est disposée entre la tête de support (3) et l'arbre d'entraînement (6) et qui transmet un mouvement axial de l'arbre d'entraînement (6) à la tête de support (3).

11. Dispositif (26) de découpe de produits alimentaires (37), notamment trancheuse à hautes performances, comportant un support de couteau (1) selon l'une des revendications précédentes.

12. Procédé de fonctionnement d'un dispositif (26) de découpe de produits alimentaires (37), notamment d'une trancheuse à hautes performances, selon la revendication 11, le support de couteau (1) pouvant fonctionner entre un premier mode de fonctionnement, dans lequel le moyen orbital (16) déplace la tête de support (3) sur la trajectoire circulaire (102), et un deuxième mode de fonctionnement, dans lequel le moyen orbital (16) ne déplace pas la tête de support (3) sur la trajectoire circulaire (102), en particulier la fixe en un point fixe de la trajectoire circulaire (102), la tête de support (3) étant entraînée en rotation autour de l'axe de couteau (29) par le moyen de rotation (2) aussi bien dans le premier mode de fonctionnement que dans le deuxième mode de fonctionnement.

13. Procédé selon la revendication 12, dans le premier mode de fonctionnement le premier excentrique (10) et le deuxième excentrique (12) fonctionnant à des vitesses de rotation synchrones afin de déplacer la tête de support (3) sur une trajectoire circulaire (102).

14. Procédé selon l'une des revendications 12 et 13, dans le deuxième mode de fonctionnement le premier excentrique (10) et le deuxième excentrique (12) étant maintenus dans une position de repos afin de maintenir la tête de support (3) au point fixe sur la trajectoire circulaire (102).

15. Procédé selon l'une des revendications 12 à 14, dans un troisième mode de fonctionnement le premier excentrique (10) et le deuxième excentrique (12) fonctionnant de manière asynchrone afin de régler le rayon de la trajectoire circulaire (102).
